# EUROPÄISCHE PATENTSCHRIFT

(11) **EP 1 575 409 B1**
(45) Veröffentlichungstag und Bekanntmachung des Hinweises auf die Patenterteilung: **03.12.2008**
(21) Anmeldenummer: 03767744.0
(22) Anmeldetag: 04.12.2003
(51) Int. Cl.: A47L 15/00

(54) **SPÜLVERFAHREN FÜR EINE GESCHIRRSPÜLMASCHINE SOWIE GESCHIRRSPÜLMASCHINE**
WASHING METHOD FOR A DISHWASHER, AND DISHWASHER
PROCEDE DE LAVAGE CONCU POUR UN LAVE-VAISSELLE ET LAVE-VAISSELLE

(30) Priorität: 19.12.2002 DE 10259736
(43) Veröffentlichungstag der Anmeldung: 21.09.2005
(73) Patentinhaber: BSH Bosch und Siemens Hausgeräte GmbH, 81739 München (DE)
(72) Erfinder: BEER, Hans, 89441 Medlingen (DE); ROSENBAUER, Michael, 86756 Reimlingen (DE)
(86) Internationale Anmeldenummer: PCT/EP2003/013729
(87) Internationale Veröffentlichungsnummer: WO 2004/056255

(56) Entgegenhaltungen:
- EP-A- 1 029 962
- DE-A- 2 615 846
- DE-A- 3 527 047
- DE-A- 3 840 524

## Beschreibung

Die Erfindung betrifft ein Spülverfahren für eine Geschirrspülmaschine, insbesondere zum Optimieren des Energieverbrauchs einer Geschirrspülmaschine sowie eine Geschirrspülmaschine zur Verwendung dieses Verfahrens.

Ein derartiges Spülverfahren zum Optimieren des Energieverbrauch einen Geschirrspülmaschine ist zum Beispiel aus der DE 3840524 A1 bekannt.

Zur Ermittlung eines durchschnittlichen Energieverbrauchs eines Haushaltsgerätes, insbesondere einer Geschirrspülmaschine, werden die Geschirrspülmaschinen mit sogenannten Maßgedecken und einer entsprechenden Testanschmutzung, die ebenfalls festgelegt ist, den werkseitig eingestellten Spülprogrammen unterzogen und bewertet.

Da bei der Leistungsmessung für die Energieverbrauchsbewertung ein Spülprogramm verwendet wird, können zukünftige Verbrauchsschwankungen, d.h. Schwankungen, die nicht bei jedem Programmdurchlauf sondern lediglich zyklisch auftreten, nicht entsprechend berücksichtigt werden.

Beispielsweise wird der Verfahrensschritt "Regeneration der Enthärtungseinrichtung" nicht bei jedem Spülprogrammablauf vorgenommen bzw. ist auch abhängig von der Wassergüte am Aufstellort der Geschirrspülmaschine, so dass auch der Zyklus der Regeneration der Enthärtungseinrichtung regional abhängig ist und unterschiedlich oft vorgenommen wird. Eine entsprechende Bewertung der Verbrauchsschwankungen kann somit nicht berücksichtigt werden.

Aufgabe der vorliegenden Erfindung ist es daher, ein Verfahren und eine Geschirrspülmaschine zur Durchführung des Verfahrens bereitzustellen, das den tatsächlichen durchschnittlichen Energieverbrauch einer Geschirrspülmaschine besser abbildet.

Diese Aufgabe wird durch das erfindungsgemäße Spülverfahren für eine Geschirrspülmaschine mit den Merkmalen gemäß Anspruch 1, sowie durch eine erfindungsgemäße Geschirrspülmaschine mit den Merkmalen des weiteren unabhängigen Anspruches gelöst. Weitere Merkmale der Erfindung und vorteilhafte Ausführungsformen der Erfindung sind in den Unteransprüchen gekennzeichnet.

Beim erfindungsgemäßen Spülverfahren für eine Geschirrspülmaschine, insbesondere zum Optimieren des Energieverbrauchs einer Geschirrspülmaschine wird erfindungsgemäß zur Ermittlung eines Durchschnittsverbrauchs des Wasser- und Energieverbrauchs der jeweilige Verbrauch mehrerer Spülprogrammdurchläufe erfasst, wobei ein Zwischenspülen während eines Spülprogramms grundsätzlich nicht mehr stattfindet, sondern dieses Zwischenspülen lediglich dann vorgenommen wird, wenn im Spülprogramm eine Regeneration der Enthärtungseinrichtung stattgefunden hat und die für die Regeneration aufgewendete Wassermenge zumindest teilweise zum Zwischenspülen verwendbar ist.

Vorteilhafterweise ist die Anzahl der Spülprogrammdurchläufe ohne Zwischenspülen kleiner als 10, vorzugsweise kleiner als 7 und besonders bevorzugt kleiner als 5.

Während eines herkömmlichen Spülprogrammablaufes findet nach einem Hauptspülgang regelmäßig ein Zwischenspülen statt, um die nicht pH-neutrale, als Lauge vorliegende Reinigungsflotte von dem Spülgut zu entfernen. Hierzu wird eine bestimmte Menge Frischwasser von der Geschirrspülmaschine aufgenommen und über die Umwälzpumpe auf das gereinigte Spülgut gesprüht. Bei diesem Zwischenspülvorgang wird das nach dem Hauptspülgang entsprechend der vorgewählten Temperatur des Spülprogramms aufgeheizte Spülgut nachteilhafterweise abgekühlt und von der nicht pH-neutralen, als Lauge vorliegende Reinigungsflotte befreit.

Bei entsprechender Ausgestaltung der übrigen Verfahrensschritte kann ein Spülprogramm jedoch so ausgestaltet werden, dass der Zwischenspülschritt nicht zwingendermaßen notwendig ist.

Da jedoch bei der zyklusgemäßen Regeneration der Enthärtungsanlage eine bestimmte Volumenmenge an Wasser notwendig ist, um das Regenieren und Durchspülen der Enthärtungseinrichtung vornehmen zu können, wird erfindungsgemäß lediglich nach erfolgter Regenerierung und erfolgtem Durchspülen der Enthärtungsanlage das dafür notwendige Wasser für einen Zwischenspülschritt verwendet.

Bei der Berechnung der durchschnittlichen Verbrauchswerte werden erfindungsgemäß die einzelnen Verbrauchswerte der Spülprogrammabläufe ohne Zwischenspülen erfasst und mit den Verbrauchswerten während eines Spülprogramms mit Regeneration der Enthärtungseinrichtung und Zwischenspülen aufsummiert.

Durch die erfindungsgemäße Ausnutzung des Zwischenspülschritts lediglich bei einem notwendigen Regenerationsschritt werden die durchschnittlichen Wasserverbrauchswerte einerseits wesentlich reduziert sowie andererseits ein Temperaturabfall während des Zwischenspülens vermieden, da eine zusätzliche Energiemenge für das Aufheizen des Geschirrguts während der Klarspülphase nicht aufzuwenden ist.

Durch das erfindungsgemäße Verfahren bzw. bei Verwendung des erfindungsgemäßen Verfahrens in einer erfindungsgemäßen Geschirrspülmaschine wird somit der Durchschnittsenergieverbrauch, der sich an den Verbrauchswerten von verwendetem Wasser und verwendetem Strom orientiert, zum einen durch Auslassen des Zwischenspülschritts sowie andererseits durch Einsparen von Heizenergie reduziert, da ein Temperaturabfall im Spülbehälter während der Zwischenspülphase vermieden wird.

Lediglich nach der zyklusgemäßen Regeneration der Enthärtungseinrichtung wird das für die Regeneration notwendige Wasser zumindest teilweise für das Zwischenspülen verwendet.

Das vorgenannte erfindungsgemäße Spülverfahren wird bei einer erfindungsgemäßen Geschirrspülmaschine zur Verwendung dieses Verfahrens natürlich mit den vorbeschrieben Vorteilen angewandt.

Mit der vorliegenden Erfindung ist ein Verfahren und eine Geschirrspülmaschine zur Durchführung des Verfahrens bereitgestellt, das den tatsächlichen durchschnittlichen Energieverbrauch einer Geschirrspülmaschine besser abbildet.

## Patentansprüche

1. Spülverfahren für eine Geschirrspülmaschine, insbesondere zum Optimieren des Energieverbrauchs einer Geschirrspülmaschine, **dadurch gekennzeichnet, dass** zur Ermittlung eines Durchschnittsverbrauchs des Wasser- und Energieverbrauchs der jeweilige Verbrauch mehrerer Spülprogrammdurchläufe erfasst wird, ein Zwischenspülen während eines Spülprogramms grundsätzlich nicht mehr stattfindet, sondern dieses Zwischenspülen lediglich dann vorgenommen wird, wenn im Spülprogramm eine Regeneration der Enthärtungseinrichtung stattgefunden hat und die für die Regeneration aufgewendete Wassermenge zumindest teilweise zum Zwischenspülen verwendbar ist.

2. Spülverfahren nach Anspruch 1, **dadurch gekennzeichnet, dass** die Anzahl der Spülprogrammdurchläufe ohne Zwischenspülen kleiner als zehn, vorzugsweise kleiner als sieben und besonders bevorzugt kleiner als 5 ist.

3. Geschirrspülmaschine, **dadurch gekennzeichnet, dass** in der Geschirrspülmaschine ein Spülverfahren nach den vorangehenden Ansprüchen angewandt wird.

## Claims

1. Rinsing method for a dishwashing machine, particularly for optimisation of the energy consumption of the dishwashing machine, **characterised in that** for ascertaining an average consumption of the water and energy consumption the respective consumption of several rinsing program cycles is detected, an intermediate rinsing during a rinsing program in principle no longer takes place, but this intermediate rinsing is undertaken only when in the rinsing program a regeneration of the softening equipment has been carried out and the water quantity expended for the regeneration is usable at least in part for the intermediate rinsing.

2. Rinsing method according to claim 1, **characterised in that** the number of rinsing program cycles without intermediate rinsing is less than ten, preferably less than seven and particularly preferably less than five.

3. Dishwashing machine, **characterised in that** a rinsing method according to the preceding claims is used in the dishwashing machine.

## Revendications

1. Procédé de lavage pour un lave-vaisselle, en particulier pour l'optimisation de la consommation d'énergie d'un lave-vaisselle, **caractérisé en ce que,** pour déterminer une consommation moyenne d'eau et d'énergie, la consommation respective de plusieurs passages de programme de lavage est enregistrée, il n'y a en principe plus de lavage intermédiaire pendant un programme de lavage, mais ce lavage intermédiaire est effectué uniquement dans les cas où une régénération du dispositif de durcissement a eu lieu dans le programme de lavage et où la quantité d'eau dépensée pour la régénération peut être utilisée au moins partiellement pour le lavage intermédiaire.

2. Procédé de lavage selon la revendication 1, **caractérisé en ce que** le nombre des passages de programme de lavage sans lavage intermédiaire est inférieur à dix, de préférence inférieur à sept et avec une préférence particulière inférieur à 5.

3. Lave-vaisselle, **caractérisé en ce qu'**un procédé de lavage selon les revendications précédentes est appliqué dans le lave-vaisselle.
